# EUROPÄISCHE PATENTSCHRIFT

(11) **EP 2 009 215 B1**
(45) Veröffentlichungstag und Bekanntmachung des Hinweises auf die Patenterteilung: **31.07.2013**
(21) Anmeldenummer: 08158772.7
(22) Anmeldetag: 23.06.2008
(51) Int. Cl.: E05F 15/00, E05F 15/12, E05F 15/20

(54) **Sensorvorrichtung für einen Antrieb einer Tür oder eines Fensters**
Sensor device for a drive to operate a door or window
Dispositif de détection pour un dispositif d'entraînement des portes ou fenêtres

(30) Priorität: 28.06.2007 DE 102007030086
(43) Veröffentlichungstag der Anmeldung: 31.12.2008
(73) Patentinhaber: GEZE GmbH, 71229 Leonberg (DE)
(72) Erfinder: Hucker, Matthias, 76359 Marxzell (DE)

(56) Entgegenhaltungen:
- DE-A1- 4 339 272
- DE-A1- 10 228 930
- DE-A1- 19 630 877

## Beschreibung

Die Erfindung betrifft eine Sensorvorrichtung für einen Antrieb einer Tür oder eines Fensters nach dem Oberbegriff des Anspruchs 1.

Aus der DE 102 28 930 A1 ist eine Sensorvorrichtung für eine automatische Drehtüranlage bekannt, mit einem Drehtürflügel und einer eine Steuerungseinrichtung aufweisenden Antriebseinrichtung zum motorischen Öffnen und/oder Schließen des Drehtürflügels. Die Sensorvorrichtung weist einen Sensor zur Erkennung von Personen oder Gegenständen im Bewegungsbereich des Drehtürflügels auf, welcher eine Sendereinrichtung zur Aussendung von Lichtstrahlen, eine Detektoreinrichtung zum detektieren von Lichtstrahlen sowie eine Signalübertragungseinrichtung zur Übertragung der Sensorsignale zur Steuerungseinrichtung umfasst, wobei der Sensor mindestens ein Senderelement und mindestens ein Detektorelement aufweist.

Diese Anordnung von Antrieb und Sensorleiste ist für eine Montage auf einem Türflügel mit einem schmalen Rahmen nicht geeignet.

Weiterhin ist aus der DE 196 30 877 A1 eine Gleitschiene bekannt, mit einer Führungsnut und einer Anschlagseite für eine mit einem Gleitschienentürantrieb ausgestattete Vorrichtung für eine Tür. In der Führungsnut ist ein mit dem Türantrieb in Wirkverbindung stehendes Gleitstück axial verschiebbar gelagert. Die Gleitschiene weist einen, zu der das Gleitstück aufnehmenden Führungsnut benachbarten Raum zur Aufnahme eines, der Überwachung des Gefahrenbereiches der Tür dienenden Sensors auf.

### Anpassung der Beschreibung

Diese Anordnung von Gleitschiene mit dem benachbarten Raum für den Sensor ist ebenfalls ungeeignet für eine Montage auf einem Türflügel mit einem schmalen Rahmen.

Der Erfindung liegt die Aufgabe zugrunde, eine Anordnung von Antrieb und Sensorleiste zu schaffen, welche zur Anordnung auf schmalen Rahmen von Flügeln geeignet ist und dabei optisch vorteilhaft ist.

Die Aufgabe wird durch die Merkmale des Anspruchs 1 gelöst.

Die Unteransprüche bilden vorteilhafte Ausgestaltungsmöglichkeiten der Erfindung.

Bei automatischen Drehtüren ist der Flügel der Tür in Bändern schwenkbar gelagert. Bei einer Anordnung des Türantriebs oberhalb des Flügels der Tür kann der Antrieb zum Verschwenken des Flügels über ein Gestänge aus zwei gelenkig miteinander verbundenen Hebeln mit dem Flügel verbunden sein. Dabei ist einer der Hebel drehfest mit einer Abtriebswelle des Antriebs verbunden, während sich der andere Hebel an einem Drehlager auf dem Flügel der Tür abstützt, das am oberen Rand des Flügels festgelegt ist.

Die Betätigung des Antriebs kann über einen Bewegungsmelder oder einen Tastschalter erfolgen. Zur Absicherung der Bewegung des Flügels sind Sensorleisten vorgesehen, welche die Flügelbewegung anhalten oder reversieren, wenn eine Person oder ein Gegenstand im Schwenkbereich des Flügels erfasst wird. Diese Sensorleisten sind ebenfalls im oberen Bereich des Flügels angeordnet, wodurch insbesondere bei Flügeln, die eine Flügelrahmen - beispielsweise zur Aufnahme eines Türfutters oder einer Verglasung - aufweisen, keine Möglichkeit zur Anordnung des Drehlagers und der Sensorleiste besteht.

Dieses Problem wird erfindungsgemäß dadurch gelöst, dass die Sensorleiste zur Aufnahme des Drehlagers ausgebildet ist. Dabei kann das Drehlager einteilig oder zweiteilig sein, und es kann in die Sensorleiste einschiebbar oder durch eine Aussparung, die zum Einsetzten einer für die Strahlung der Sensoren durchlässigen Abdeckung vorgesehen ist, in die Sensorleiste einsetzbar sein. Weiterhin kann das Drehlager durch Verschrauben oder durch Klemmung in der Sensorleiste festgelegt werden. In einer weiteren Ausgestaltung kann ein von vorne einsetzbares Drehlager in seiner Außenform zumindest teilweise der Kontur der Abdeckung folgen, wodurch eine optisch homogene Ansicht gebildet wird. Das Drehlager kann auch zum Aufstecken an den seitlichen Enden der Sensorleiste vorgesehen sein.

Bei Verwendung eines zweiteiligen, aus einem Lagerbock und einem Lagerzapfen bestehenden Drehlagers, kann das Drehlager alternativ auch mit dem Lagerzapfen in der Sensorleiste festgelegt werden.

Die erfindungsgemäße Sensorleiste mit integriertem Drehlager ermöglicht insbesondere auch die Anordnung auf Flügeln mit besonders schmalen Flügelrahmen.

Im Nachfolgenden werden die Ausführungsbeispiele in der Zeichnung anhand der Figuren näher erläutert.

Dabei zeigen:
- **Fig. 1**: eine Drehtür mit automatischem Türantrieb und einer Sensorleiste;
- **Fig. 2**: eine Seitenansicht der Anordnung gemäß Fig. 1;
- **Fig. 3**: eine schematische Darstellung einer Ansicht von oben auf die Sensorleiste;
- **Fig. 4**: eine schematische Darstellung einer Seitenansicht der Sensorleiste mit integriertem Drehlager;
- **Fig. 5**: ein zweites Ausführungsbeispiel einer Anordnung gemäß Fig. 4;
- **Fig. 6a, 6b**: ein drittes Ausführungsbeispiel einer Anordnung gemäß Fig. 4.

Die Figur 1 zeigt eine automatische Drehtür mit einem an Bändern schwenkbar gelagerten Flügel 3. Oberhalb des Flügels 3 ist ortsfest an einem Wandelement oder einer Türumrahmung ein Antrieb 2 angeordnet. Dieser ist als elektrischer oder elektrohydraulischer Drehtürantrieb ausgebildet, und steht über ein Gestänge 5 und ein Drehlager 9 in Verbindung mit dem Flügel 3. Eine Betätigung des Antriebs 2 - ausgelöst durch das Signal eines hier nicht dargestellten Bewegungsmelders oder eines anderen Betätigungselements, z.B. eines Tasters - bewirkt eine Bewegung des Flügels 3 in Öffnungsrichtung. Die Schließung erfolgt durch den Antriebsmotor oder durch eine Schließerfeder im Antrieb 2.

Am oberen horizontalen Rand des Flügels 3 ist eine Sensorleiste 6 angeordnet. Flügel 3, welche beispielsweise mit einer Verglasung versehen sind, weisen einen Flügelrahmen 4 auf, auf welchem die Sensorleiste 6 anordenbar ist. Wie es aus Figur 2 ersichtlich ist, ist eine Sensorleiste 6 auf der Bandseite und eine Sensorleiste 6' auf der Bandgegenseite des Flügels 3 angeordnet. Die bandseitige Sensorleiste 6 bewirkt ein Anhalten oder Reversieren der Bewegung des sich öffnenden Flügels 3, wenn eine Person oder ein Gegenstand während des Öffnens in den Bewegungsbereich des Flügels 3 gelangt. Die bandgegenseitige Sensorleiste 6' bewirkt ein Anhalten oder Reversieren der Bewegung des sich schließenden Flügels 3, wenn eine Person oder ein Gegenstand während des Schließens in den Bewegungsbereich des Flügels 3 gelangt.

In Figur 3 ist eine schematische Ansicht von oben auf den Flügel 3, mit dem Antrieb 2 und den Sensorleisten 6, 6' gezeigt. Der Antrieb 2 ist dabei lediglich angedeutet, um die Anordnung des Gestänges 5 und des Drehlagers 9 zu zeigen. Die in der Sensorleiste 6 dargestellte Anordnung der Sensoren 7 ist in der Sensorleiste 6' nicht gezeigt. Die Sensoren 7 können aber in gleicher oder ähnlicher Weise angeordnet sein.

Es ist in den Figuren 1 und 3 gezeigt, dass sich die beispielsweise mit Aktiv-Infrarot-Sensoren 7 versehenen Sensorleisten 6, 6' jeweils über nahezu die gesamte Breite des Flügels 3 erstrecken. Die Sensoren 7 bestehen jeweils aus einem Sensormodul mit einem Senderelement und einem Detektorelement, wobei die Senderelemente als Infrarotlicht emittierende Strahler ausgebildet sein können und einen kegelförmigen Sensorstrahl 8 zum Boden hin richten. Dazu weist die Sensorleiste 6 eine für diese Strahlung durchlässige Abdeckung 13 auf, welche sich über die gesamte Länge der Sensorleiste 6 erstrecken kann, und die in eine Ausnehmung der Sensorleiste einschiebbar oder einrastbar ist. Es sind mehrere Sensoren 7 beliebig verteilt in der Sensorleiste 6 anordenbar, um den gewünschten Erfassungsbereich zu erhalten.

Da zur Betätigung des Flügels 3 eine Abstützung des Gestänges 5 des Antriebs 2 erforderlich ist, ist das Drehlager 9 kraftschlüssig auf dem Flügel 3 festzulegen. Erfindungsgemäß ist das Drehlager 9 in die Sensorleiste 6 integriert, um eine vorteilhaft schmale und optisch ansprechende Anordnung auf insbesondere schmalen Flügelrahmen 4 zu ermöglichen. Dazu wird der Raum innerhalb der Sensorleiste 6 zwischen den Sensoren 7 genutzt.

Wie es in den Figuren 4 und 5 gezeigt ist, kann die Sensorleiste 6 eine Aussparung aufweisen, durch welche das Drehlager 9 durchgreift. Das Drehlager 9 kann einteilig oder zweiteilig ausgebildet sein und aus einem Lagerbock 10 und einem Lagerzapfen 11 bestehen. Der Lagerzapfen 11 ist zur Verbindung mit dem Gestänge 5 ausgebildet. Das Gestänge 5 besteht aus zwei gelenkig mit einander verbundenen Hebelarmen, wobei der eine Hebelarm drehfest mit einer Abtriebswelle des Antriebs 2 verbunden ist und der andere Hebelarm endseitig am Lagerzapfen 11 angeordnet ist. Dabei kann der Lagerzapfen 11 beispielsweise ein Gewinde zur Festlegung des Gestänges 5 aufweisen.

Das Gestänge 5 kann drehbar am Lagerzapfen 11 befestigt sein, beispielsweise mit einer Schraube, welche mit einer Hülse versehen ist, die durch eine im Hebelarm endseitig angeordnete Bohrung greift. Alternativ kann das Gestänge 5 drehfest am Lagerzapfen 11 festgelegt sein, wobei der Lagerzapfen 11 drehbeweglich im Lagerbock 10 aufgenommen ist.

Die Sensorleiste 6, 6' kann aus einem Profil, das durch Strangpressen oder Ziehen hergestellt ist, ausgebildet sein, in welches die Sensoren 7 und das Drehlager 9 einschiebbar sind. In dem in der Figur 4 gezeigten Ausführungsbeispiel ist ein zweiteiliges Drehlager 9 in der Sensorleiste 6 angeordnet, indem zunächst der Lagerbock 10 seitlich in das Profil eingeschoben wird, und der Lagerzapfen 11 durch die Aussparung im Profil hindurch am Lagerbock 10 festgelegt ist. Der Lagerzapfen 11 kann dabei auch abgestuft sein, wodurch das Profil zwischen Lagerbock 10 und Lagerzapfen 11, zur Festlegung des Drehlagers 9 am Profil, geklemmt wird. In einer weiteren Ausgestaltung kann das Drehlager 9 auch zum Aufstecken an den seitlichen Enden der Sensorleiste 6 ausgebildet sein.

Eine alternative Festlegung des Drehlagers im Profil der Sensorleiste 6 ist in Figur 5 gezeigt. Der Lagerbock 10 kann seitlich in das Profil eingeschoben werden oder von vorne, bei abgenommener Abdeckung 13, in das Profil eingesetzt werden, wobei im letzteren Fall der Lagerzapfen 11 mit dem Lagerbock 10 verbunden oder einstückig sein kann. Das Drehlager 9 wird mit einem am Lagerbock 10 angeordneten Klemmelement 12 im Profil festgelegt. Das Klemmelement 12 kann beispielsweise ein Exzenter sein, der im Lagerbock 10 angeordnet ist und nach Einsetzen des Drehlagers 9 mit einem Werkzeug gedreht wird, wodurch das Drehlager 9 gegen die Profilwandung verspannt wird.

Ein weiteres Ausführungsbeispiel ist in den Figuren 6a und 6b gezeigt. Dabei ist das Drehlager 9 durch die für das Einsetzen der Abdeckung 13 vorgesehene Aussparung im Profil der Sensorleiste 6 einsetzbar. Der Lagerbock 10 des Drehlagers 9 wird an dem unteren Rand der Aussparung angesetzt und gemäß Pfeil A in der Figur 6a in das Profil hinein geschwenkt. Anschließend kann der Lagerbock 10 mit dem Profil beispielsweise verschraubt oder mit einem Klemmelement verspannt werden. Der Lagerbock 10 kann dabei in einem Bereich der Kontur der Abdeckung 13 folgen, so dass die Abdeckung 13 durch das Drehlager 9 unterbrochen, die Aussparung jedoch durch das Drehlager 9 optisch ansprechend verschlossen ist. Das Drehlager 9 kann in einer anderen Ausbildung auch seitlich in das Profil eingeschoben sein.

### Liste der Referenzzeichen

- 1: Sensorvorrichtung
- 2: Antrieb
- 3: Flügel
- 4: Flügelrahmen
- 5: Gestänge
- 6, 6': Sensorleiste
- 7: Sensor
- 8: Sensorstrahl
- 9: Drehlager
- 10: Lagerbock
- 11: Lagerzapfen
- 12: Klemmelement
- 13: Abdeckung

## Patentansprüche

1. Sensorvorrichtung (1) eines Antriebs (2) einer Tür oder eines Fensters, mit einem über ein in einem Drehlager (9) gelagerten Gestänge (5) mit dem Antrieb (2) wirkverbundenen, schwenkbaren Flügel (3) und einer auf dem Flügel (3) angeordneten Sensorleiste (6), wobei die Sensorleiste (6) wenigstens einen Sensor (7) zur Erkennung von Personen oder Gegenständen im Bewegungsbereich des Flügels (3) umfasst, und wobei der Sensor (7) die Betätigung des Antriebs (2) zur Bewegung des Flügels (3) auslöst,
**dadurch gekennzeichnet,**
**dass** die Sensorleiste (6) eine Aufnahme für das Drehlager (9) zur Abstützung des Gestänges (5) des Antriebs (2) aufweist, wobei das Drehlager (9) an der Sensorleiste (6) durch Klemmung festlegbar ist.

2. Sensorvorrichtung nach Anspruch 1,
**dadurch gekennzeichnet, dass** das Drehlager (9) in der Sensorleiste (6) entlang deren Längserstreckung verschiebbar angeordnet und durch Klemmung festlegbar ist.

3. Sensorvorrichtung nach Anspruch 1,
**dadurch gekennzeichnet, dass** der Lagerbock (10) zum Aufstecken an den seitlichen Enden der Sensorleiste (6) ausgebildet ist.

4. Sensorvorrichtung nach Anspruch 1,
**dadurch gekennzeichnet, dass** die Sensorleiste (6) entlang ihrer Längserstreckung eine Aussparung zum Durchgriff des Drehlagers (9) aufweist.

5. Sensorvorrichtung nach Anspruch 1,
**dadurch gekennzeichnet, dass** das Drehlager (9) zweiteilig ausgebildet ist und einen Lagerbock (10) und einen darin drehbaren Lagerzapfen (11) aufweist.

6. Sensorvorrichtung nach Anspruch 5,
**dadurch gekennzeichnet, dass** der Lagerbock (10) in die Sensorleiste (6) einschiebbar ausgebildet ist.

7. Sensorvorrichtung nach Anspruch 6,
**dadurch gekennzeichnet, dass** der Lagerzapfen (11) durch die Aussparung der Sensorleiste (6) hindurch am Lagerbock (10) anordenbar ist.

8. Sensorvorrichtung nach Anspruch 6,
**dadurch gekennzeichnet, dass** der Lagerbock (10) und der Lagerzapfen (11) des zweiteiligen Drehlagers (9) axial aneinander verrastet sind.

9. Sensorvorrichtung nach Anspruch 6,
**dadurch gekennzeichnet, dass** am Lagerzapfen (11) ein Hebelarm des Gestänges (5) drehbar gelagert ist.

10. Sensorvorrichtung nach Anspruch 1,
**dadurch gekennzeichnet, dass** die Sensorleiste (6) eine Abdeckung (13) zum Durchtritt eines Sensorstrahls (8) des wenigstes einen Sensors (7) aufweist.

11. Sensorvorrichtung nach Anspruch 10,
**dadurch gekennzeichnet, dass** die Abdeckung (13) in einer Aussparung der Sensorleiste (11) festlegbar ist.

12. Sensorvorrichtung nach Anspruch 10,
**dadurch gekennzeichnet, dass** durch eine Aussparung zur Anordnung der Abdeckung (13) das Drehlager (9) in die Sensorleiste (6) einsetzbar ist.

13. Sensorvorrichtung nach Anspruch 10,
**dadurch gekennzeichnet, dass** die Abdeckung (13) den Durchgriff des Drehlagers (9) zulässt.

14. Sensorvorrichtung nach Anspruch 10,
**dadurch gekennzeichnet, dass** das Drehlager (9) in seiner Kontur zumindest abschnittsweise der Kontur der Abdeckung (13) folgt.

## Claims

1. Sensor apparatus (1) of a drive (2) of a door or window, having a pivotable leaf or casement (3) that is operatively connected to the drive (2) via a linkage (5) mounted in a rotary bearing (9), and a sensor strip (6) arranged on the leaf or casement (3), wherein the sensor strip (6) comprises at least one sensor (7) for sensing persons or objects in the movement region of the leaf or casement (3), and wherein the sensor (7) triggers the actuation of the drive (2) for moving the leaf or casement (3),
**characterized**
**in that** the sensor strip (6) has a receptacle for the rotary bearing (9) in order to support the linkage (5) of the drive (2), wherein the rotary bearing (9) is fixable to the sensor strip (6) by clamping.

2. Sensor apparatus according to Claim 1, **characterized in that** the rotary bearing (9) is arranged in the sensor strip (6) such as to be displaceable along the longitudinal extent thereof and is fixable by clamping.

3. Sensor apparatus according to Claim 1, **characterized in that** a bearing block (10) is configured to be plugged onto the lateral ends of the sensor strip (6).

4. Sensor apparatus according to Claim 1, **characterized in that** the sensor strip (6) has along its longitudinal extent a recess for the through-passage of the rotary bearing (9).

5. Sensor apparatus according to Claim 1, **characterized in that** the rotary bearing (9) is configured in two parts and has a bearing block (10) and a bearing pin (11) that is rotatable therein.

6. Sensor apparatus according to Claim 5, **characterized in that** the bearing block (10) is configured to be able to be pushed into the sensor strip (6).

7. Sensor apparatus according to Claim 6, **characterized in that** the bearing pin (11) is arrangeable on the bearing block (10) through the cutout in the sensor strip (6).

8. Sensor apparatus according to Claim 6, **characterized in that** the bearing block (10) and the bearing pin (11) of the two-part rotary bearing (9) are latched axially to one another.

9. Sensor apparatus according to Claim 6, **characterized in that** a lever arm of the linkage (5) is mounted rotatably on the bearing pin (11).

10. Sensor apparatus according to Claim 1, **characterized in that** the sensor strip (6) has a cover (13) for a sensor beam (8) of the at least one sensor (7) to pass through.

11. Sensor apparatus according to Claim 10, **characterized in that** the cover (13) is fixable in a cutout in the sensor strip (6).

12. Sensor apparatus according to Claim 10, **characterized in that** the rotary bearing (9) is insertable into the sensor strip (6) through a cutout for the arrangement of the cover (13).

13. Sensor apparatus according to Claim 10, **characterized in that** the cover (13) permits the through-passage of the rotary bearing (9).

14. Sensor apparatus according to Claim 10, **characterized in that** the contour of the rotary bearing (9) at least sectionally follows the contour of the cover (13).

## Revendications

1. Dispositif de capteur (1) pour un entraînement (2) d'une porte ou d'une fenêtre, comprenant un battant (3) pouvant pivoter, en liaison fonctionnelle avec l'entraînement (2) par le biais d'une tringlerie (5) montée dans un palier pivotant (9), et comprenant une barrette de capteur (6) disposée sur le battant (3), la barrette de capteur (6) comprenant au moins un capteur (7) pour détecter des personnes ou des objets dans la plage de mouvement du battant (3), et le capteur (7) déclenchant l'actionnement de l'entraînement (2) pour le mouvement du battant (3),
**caractérisé en ce que**
la barrette de capteur (6) présente un logement pour le palier pivotant (9) pour le support de la tringlerie (5) de l'entraînement (2), le palier pivotant (9) pouvant être fixé par serrage sur la barrette de capteur (6).

2. Dispositif de capteur selon la revendication 1, **caractérisé en ce que** le palier pivotant (9) est disposé dans la barrette de capteur (6) de manière déplaçable le long de son étendue longitudinale et peut être fixé par serrage.

3. Dispositif de capteur selon la revendication 1, **caractérisé en ce qu'**un bloc palier (10) est réalisé pour être enfiché sur les extrémités latérales de la barrette de capteur (6).

4. Dispositif de capteur selon la revendication 1, **caractérisé en ce que** la barrette de capteur (6) présente, le long de son étendue longitudinale, un évidement pour venir en prise à travers le palier pivotant (9).

5. Dispositif de capteur selon la revendication 1, **caractérisé en ce que** le palier pivotant (9) est réalisé en deux parties et présente un bloc palier (10) et un tourillon de palier (11) pouvant pivoter à l'intérieur de celui-ci.

6. Dispositif de capteur selon la revendication 5, **caractérisé en ce que** le bloc palier (10) est réalisé de manière à pouvoir être inséré dans la barrette de capteur (6).

7. Dispositif de capteur selon la revendication 6, **caractérisé en ce que** le tourillon de palier (11) peut être disposé à travers l'évidement de la barrette de capteur (6) sur le bloc palier (10).

8. Dispositif de capteur selon la revendication 6, **caractérisé en ce que** le bloc palier (10) et le tourillon de palier (11) du palier pivotant en deux parties (9) sont encliquetés axialement l'un contre l'autre.

9. Dispositif de capteur selon la revendication 6, **caractérisé en ce qu'**un bras de levier de la tringlerie (5) est monté de manière pivotante sur le tourillon de palier (11).

10. Dispositif de capteur selon la revendication 1, **caractérisé en ce que** la barrette de capteur (6) présente un recouvrement (13) pour le passage d'un faisceau de capteur (8) de l'au moins un capteur (7).

11. Dispositif de capteur selon la revendication 10, **caractérisé en ce que** le recouvrement (13) peut être fixé dans un évidement de la barrette de capteur (6).

12. Dispositif de capteur selon la revendication 10, **caractérisé en ce que** le palier pivotant (9) peut être inséré dans la barrette de capteur (6) à travers un évidement pour l'agencement du recouvrement (13).

13. Dispositif de capteur selon la revendication 10, **caractérisé en ce que** le recouvrement (13) permet le passage du palier pivotant (9).

14. Dispositif de capteur selon la revendication 10, **caractérisé en ce que** le palier pivotant (9) a un contour qui suit au moins en partie le contour du recouvrement (13).
